# EUROPÄISCHE PATENTANMELDUNG

(11) **EP 4 606 486 A1**
(43) Veröffentlichungstag der Anmeldung: **27.08.2025**
(21) Anmeldenummer: 25154801.2
(22) Anmeldetag: 29.01.2025
(51) Int. Cl.: B05B 1/12, B05B 1/14, B05B 3/06, B05B 17/08

(54) **FONTÄNENAUFSATZ FÜR WASSERSPIELE**

(30) Priorität: 21.02.2024 DE 102024104905
(71) Anmelder: Oase GmbH, 48477 Hörstel-Riesenbeck (DE)
(72) Erfinder: Muck, Thorsten, 08860 Castelldefels (ES)
(74) Vertreter: Engelmann, Kristiana

(57) **Zusammenfassung**

Ein Fontänenaufsatz für Wasserspiele mit einer verstellbaren Düse zur Erzeugung dynamischer Wasserbilder am Düsenaustritt, wobei die Düse zumindest ein äußeres Düsenrohr (3) und einen inneren Düsenkörper (5) aufweist, hat zumindest einen mit dem äußeren Düsenrohr (3) im Bereich des Düsenaustritts lösbar verbundenen Effektaufsatz (1), der eine Mehrzahl von Durchbrechungen (7) aufweist, die einen kelchartigen Wasserstrahl in Einzelstrahlen aufteilt. Es kann auch ein mit dem inneren Düsenkörper (5) im Bereich des Düsenaustritts lösbar verbundener Effektaufsatz (2) vorhanden sein.

## Beschreibung

Die Erfindung betrifft einen Fontänenaufsatz für Wasserspiele mit einer verstellbaren Düse zur Erzeugung dynamischer Wasserbilder. Fontänenaufsätze nach dem Oberbegriff des Anspruchs 1 weisen zumindest ein äußeres Düsenrohr und einen inneren Düsenkörper auf, zwischen denen eine Interaktion stattfinden kann, sodass das entstehende Wasserbild zwischen einem recht kompakten Vollstrahl und einem sich fächerartig nach außen ausbreitenden bzw. kelchartigen Wasserbild in verschiedenen Ausprägungen variieren kann. Derartige Fontänenaufsätze sind beispielsweise aus der DE 10 2018 119 424 A1 oder der DE 2013 005 972 A1 bekannt.

Der Erfindung liegt die Aufgabe zugrunde, einen Fontänenaufsatz zu schaffen, der Wasserbilder mit noch größerer Varianz ermöglicht. Diese Aufgabe wird durch einen Fontänenaufsatz mit den Merkmalen des Anspruchs 1 gelöst.

Mittels eines Effektaufsatzes, der eine Mehrzahl von Durchbrechungen aufweist, insbesondere Durchbrechungen mit einer radialen Richtungskomponente, wird ein kelchartiger Wasserstrahl bzw. ein trichterartiges Wasserbild in Einzelstrahlen aufgeteilt. Dazu wird zumindest ein Effektaufsatz benötigt, der mit dem äußeren Düsenrohr des Fontänenaufsatzes im Bereich des Düsenaustritts fest verbunden wird. Die Verbindung ist zwar im bestimmungsgemäßen Einsatz fest, aber lösbar auszugestalten. So kann ein Effektaufsatz gegen einen anderen Effektaufsatz ausgetauscht werden, der über eine anders geartete Ausgestaltung insbesondere der Durchbrechungen wiederum andere Wasserbilder ermöglicht.

Bevorzugt kann der Effektring mit dem äußeren Düsenrohr verbunden werden, indem er auf dieses aufgeschraubt wird, wobei ein Aufschrauben mehrere Alternativen umfasst, wie z.B. ein Innengewinde im Effektring oder ein Außengewinde am Effektring zusammenwirkend mit einem Innengewinde im äußeren Düsenrohr oder auch Steck-Drehverbindungen wie beispielsweise ein Bajonettverschluss. Alle Arten von Verbindungen, so auch eine Steckverbindung, können beispielsweise über Stifte oder seitliche Fixierungsschrauben gesichert werden. Auf technisch einfache und zum Auswechseln leicht handhabbare Weise kann der Effektring insbesondere nach Art einer Überwurfmutter ausgestaltet sein. Der Effektaufsatz kann die Düse am Düsenaustritt obenseitig im Wesentlichen verschließen. Er kann aber auch als Effektring ausgestaltet sein. Dabei sind die effektbringenden Durchbrechungen dann insbesondere im Ringkranz angeordnet. Einige oder alle Durchbrechungen können zur Wasseraustrittsseite hin offen sein.

Der Effektaufsatz bzw. die jeweils zum Einsatz kommenden Effektaufsätze können sehr unterschiedlich ausgestaltet sein, je nachdem, welche Wasserbilder erzeugt werden sollen. So können die Durchbrechungen des Effektaufsatzes unterschiedlich groß und/oder unterschiedlich geformt sein und zwar auch innerhalb eines Effektaufsatzes. Es ist auch möglich, dass die Durchbrechungen des Effektaufsatzes unterschiedliche Höhen aufweisen, beispielsweise jeweils eine niedrigere und eine höhere Durchbrechung im Wechsel. Ebenso ist es möglich, dass sich die Durchbrechungen in Düsenlängsrichtung auf unterschiedlichen Höhen des Effektaufsatzes befinden, insbesondere abwechselnd. So kann beispielsweise eine Durchbrechung im oberen Bereich des Effektaufsatzes und nach oben offen angeordnet sein, während sich die benachbarte Durchbrechung nach Art eines Tunnels oder Brückendurchtritts in einem tieferen Bereich erstreckt. Alle Varianten von Durchbrechungen können miteinander kombiniert in einem Effektelement oder auch in unterschiedlichen Effektelementen ausgebildet sein. Eine räumliche Angabe "oben" bezieht sich dabei stets auf die Wasseraustrittsseite der Düse bzw. auf die Oberseite, sofern die Düse senkrecht stehend ausgerichtet ist.

In einer Ausgestaltung des Effektaufsatzes können die Durchbrechungen durch Trennelemente voneinander beabstandet sein, die sich radial nach innen zum Zentrum des Düsenaustritts hin verjüngen. Die Trennelemente, bzw. Trennstege können bevorzugt strömungstechnisch günstig so ausgebildet sein, dass eine Aufteilung des Wasserstrahls reibungsarm erfolgt. Radial nach außen gerichtet können sich an die Trennelemente Strahlleitelemente anschließen. Diese können dazu beitragen, dass eine trennscharfe Aufteilung des Wasserstrahls in Strahlrichtung lange beibehalten wird. Die Strahlleitelemente können auch schaufelartig ausgebildet sein und, wenn gewünscht, die Einzelstrahlen damit noch stärker in eine vorgegebene Richtung lenken.

Der mit dem äußeren Düsenrohr verbundene Aufsatz kann die Düse an ihrer Austrittsseite komplett überspannen. Es ist auch möglich, einen Effektaufsatz ebenfalls fest aber lösbar im Bereich des Düsenaustritts mit dem inneren Düsenkörper verbunden anzuordnen, wobei der Effektaufsatz wiederum eine Mehrzahl von Durchbrechungen aufweist, die in diesem Fall einen zentralen Wasserstrahl in mehrere Einzelstrahlen aufteilen. Dabei kann es sich um einen zusätzlichen Effektaufsatz handeln; er kann jedoch auch mit dem ersten mit dem äußeren Düsenrohr verbundenen Effektaufsatz einstückig ausgebildet sein.

Der mit dem inneren Düsenkörper verbundene Effektaufsatz kann eine Düsenplatte sein, die von den Durchbrechungen in Düsenlängsrichtung durchsetzt ist. Die Durchbrechungen können im Durchmesser variieren und zwar sowohl von Durchbrechung zu Durchbrechung als auch innerhalb einer Durchbrechung selbst. Wenn die Durchbrechungen sich zur Wasseraustrittseite hin verjüngen, wird eine noch stärkere Bündelung der austretenden Wasserstrahlen erzeugt.

Der erfindungsgemäße Fontänenaufsatz kann auch mit einem als Rotationsdüse ausgestalteten Effektaufsatz versehen sein. Dabei hat der Effektaufsatz gegenüber der Düsenlängsachse zumindest im Wesentlichen radial nach außen gerichtete Austrittskanäle, d.h. diese haben bei einer senkrecht stehenden Düsenlängsachse eine deutliche Horizontalkomponente, wodurch die Wasserstrahlen im Wesentlichen horizontal abgelenkt werden. Insbesondere im Zusammenspiel mit einer sich drehenden Düse ergibt sich ein interessantes, spiralförmiges Wasserbild. Vorzugsweise ist eine solche Rotationsdüse in Düsenlängsrichtung geschlossen ausgebildet, sodass ein zentraler Wasseraustritt verhindert und sämtliches austretende Wasser seitlich umgelenkt wird.

In einer bevorzugten Ausführungsform sind die Austrittskanäle jeweils gegenüber einer Radialen bezogen auf eine Ebene senkrecht zur Düsenlängsachse geneigt bzw. schräg angeordnet. Das austretende Wasser spritzt somit nicht exakt radial aus der Düse, sondern erzeugt auch schon ohne Drehung der Düse selbst einen Windroseneffekt.

Erfindungsgemäße Fontänenaufsätze mit Rotationsdüsen können insbesondere im Zusammenspiel mit Schwenkantrieben für Fontänenaufsätze, wie beispielsweise aus der DE 10 2008 018 118 zum Einsatz kommen. Dabei kann er gesamte Fontänenaufsatz in Drehung versetzt werden. Unabhängig davon ist es aber auch möglich, den Effektaufsatz derart auszugestalten, dass er rotierbar befestigt ist. wobei dann die Anordnung der Austrittskanäle bei Beaufschlagung durch den der Düse zugeführten Wasserstrahl eine selbsttätige Rotation des Effektaufsatzes verursachen.

Der erfindungsgemäße Fontänenaufsatz mit Effektaufsatz ergänzt sich in vorteilhafter Weise mit der gewählten verstellbaren Düse zu einer Multifunktionsdüse mit variierbaren Wasserbildern. Besonders vorteilhaft ist dabei eine Verstellung der Düse durch ein Verschieben des äußeren Düsenrohrs gegenüber dem inneren Düsenkörper in Düsenlängsrichtung, insbesondere wenn diese Verschiebung durch eine Rotation des äußeren Düsenrohrs um den inneren Düsenkörper unter Nutzung einer Führungskontur mit komplementären Führungselementen erzielt wird. Die Führungskörper übersetzen dabei die Rotation des äußeren Düsenrohrs in eine koaxiale Verschiebung. Dadurch, dass der Effektaufsatz ebenfalls mit dem äußeren Düsenrohr verbunden ist, rotiert auch dieser und somit ebenfalls das Wasserbild der von diesem aufgeteilten Einzelstrahlen. Eine Vielzahl variabler Wasserbilder ist so erzeugbar.

Auch im Zusammenspiel mit verstellbaren Düsen, bei denen ein inneres und ein äu-βeres Düsenrohr von zwei unabhängig steuerbaren Pumpen mit Wasser versorgt werden, kann der erfindungsgemäße Fontänenaufsatz mit Vorteil zur Anwendung kommen. Die voneinander unabhängige Wasserbeaufschlagung des inneren und des äußeren Düsenrohrs erzeugen dabei im Zusammenhang mit einem Effektaufsatz wiederum variable Wasserbilder.

Gerade bei großen Fontänenshows können durch die Verwendung verschiedener Effektaufsätze auch bei dem Einsatz von nur einem Basisdüsenmodell sehr viele verschiedene Wasserbilder erzeugt werden.

Weitere Vorteile und Einzelheiten ergeben sich aus den Unteransprüchen und in den Zeichnungen dargestellten Ausführungsbeispielen; es zeigen:
- Fig. 1: einen erfindungsgemäßen Fontänenaufsatz in perspektivischer Ansicht,
- Fig. 2a bis-e: verschiedene Effektaufsätze in perspektivischer Ansicht,
- Fig. 3a und e: Schnitte durch die Effektaufsätze der Fig. 2a und e,
- Fig. 4: einen Längsschnitt durch den Gegenstand aus Fig. 1,
- Fig. 5: den Gegenstand aus Fig. 4 in einer anderen Verstellposition der Düse,
- Fig. 6: den Gegenstand aus Fig. 4 mit angedeutetem Wasserbild,
- Fig. 7: den Gegenstand aus Fig. 5 mit angedeutetem Wasserbild,
- Fig. 8: einen Fontänenaufsatz ähnlich Fig. 5, jedoch mit einer alternativen verstellbaren Düse und
- Fig. 9: einen erfindungsgemäßen Fontänenaufsatz in perspektivischer Darstellung mit gegenüber Fig. 1 abweichendem Effektaufsatz.

Bei den Abbildungen handelt es sich lediglich um Ausführungsbeispiele der Erfindung. Die Erfindung ist keinesfalls auf diese beschränkt. Sofern möglich und sinnvoll sind in den Figuren einander entsprechende Bauteile mit übereinstimmenden Bezugsziffern versehen, wobei nicht in jeder Figur alle Bauteile bezeichnet sind.

Der in Fig. 1 dargestellte Fontänenaufsatz ist im Bereich seines Düsenaustritts mit einem als Effektring ausgebildeten Effektaufsatz 1 und einem als Düsenplatte ausgebildeten Effektaufsatz 2 versehen. Details zur Funktion der verstellbaren Düse werden später anhand der Schnittdarstellungen in den Fig. 4 bis 7 beschrieben.

In den Ausführungsformen gemäß der Fig. 1 sowie 4 bis 8 ist der als Effektring 1 ausgebildete Effektaufsatz 1 auf ein äußeres Düsenrohr 3 aufgeschraubt. Das Düsenrohr 3 weist dazu am oberen Ende ein Außengewinde auf, während der Effektring 1 ein korrespondierendes Innengewinde hat. Der als Düsenplatte 2 ausgebildete Effektaufsatz 2 ist beim Ausführungsbeispiel über eine zentrische Bohrung 4 mit einem inneren Düsenkörper 5 verschraubt.

Die Fig. 2 und 3 zeigen unterschiedliche Effektringe 1A bis 1D und einen Effektaufsatz 2 als Düsenplatte 2. Alle dargestellten Effektelemente 1,2 haben eine Mehrzahl von Durchbrechungen 7, die einen Wasserstrahl in Einzelstrahlen aufteilen (siehe Fig. 6 und 7). Diese Durchbrechungen 7 können sehr unterschiedlich ausgestaltet sein, wie die Effektaufsätze 1,2 zeigen. So können die Durchbrechungen 7 u.a. unterschiedliche Größen, unterschiedliche Höhen und unterschiedliche Positionen innerhalb des Effektaufsatzes 1,2 aufweisen. Beispielsweise sind bei dem Effektaufsatz 1A die Durchbrüche 7 unterschiedlich geformt und unterschiedlich hoch. So führt, wie insbesondere in Fig. 3A erkennbar, zu jedem zweiten Durchbruch 7" ein rampenähnliches Element 8, durch das die Höhe des Durchbruchs 7" gegenüber dem benachbarten Durchbruch 7' eine geringere Höhe erhält. Durch das rampenartige Element 8 wird dabei ein durch die Durchbrechung 7" hindurchgeleiteter Wasserstrahl weiter nach oben gerichtet als der benachbarte Wasserstrahl, der durch eine der Durchbrechungen 7' hindurchtritt.

Bei dem Effektring 1B sind die Durchbrechungen 7 anders gestaltet. Die Durchbrechungen 7 haben dort umlaufend etwa die gleiche Größe, sind jedoch auf unterschiedlichen Höhen angeordnet. Während wiederum rampenartige Elemente 8 zu den Durchbrechungen 7‴ führen, die nach oben hin offen sind, erstrecken sich die Durchbrechungen 7"" unter brückenartigen Trennelementen 9 hindurch und lassen so Wasserstrahlen unterhalb der von den Durchbrechungen 7‴ freigegebenen Wasserstrahlen entstehen.

Die Effektringe 1C und 1D erzeugen über den gesamten Umfang gleichmäßige Einzelstrahlen, deren Strahlhöhe sich nicht wie bei den Effektringen 1A und 1B unterscheidet. Dazu haben die Effektringe 1C und 1D Trennelemente 9, die lamellenartig um den Umfang herum angeordnet sind. Sie verjüngen sich radial nach innen zum Zentrum Z des Düsenaustritts und sind bei den dargestellten Ausführungsformen auch mit strömungsoptimierten Radien ausgebildet. An den vom Zentrum Z betrachteten Außenseiten der Trennelemente 9 gehen diese bei den dargestellten Ausführungsformen 1C und 1D in Strahlleitelemente 10 über, die den entstehenden Einzelstrahlen eine bessere Führung verleihen. Diese Strahlleitelemente 10 können sich auch wie dargestellt bereichsweise nach unten über den Außenumfang des Befestigungsbereiches des Effektrings 1 hinauserstrecken.

Die Fig. 2e und 3e zeigen einen als Düsenplatte 2 ausgebildeten Effektaufsatz 2, der von einer Mehrzahl von Durchbrechungen 7 in Düsenlängsrichtung L, d.h. parallel zur Düsenlängsachse D durchsetzt ist. In Analogie zu den Effektringen 1 sind die Durchbrechungen 7 auch hier zur in Fig. 3e unteren Wassereintrittsseite hin größer und verjüngen sich zur in Fig. 3e oberen Wasseraustrittsseite. Dies führt sowohl zu einem gleichmäßigeren Wassereintritt als auch zu einem gebündelten Strahlaustritt. Zentrisch in Fig. 3e ist die Bohrung 4 erkennbar, durch die die Düsenplatte 2 mittels einer Schraube am inneren Düsenkörper 5 festgelegt ist, wie in den Fig. 4 bis 8 dargestellt.

Die Fig. 4 bis 7 zeigen den Fontänenaufsatz im Längsschnitt. Bei dieser Ausführungsform ist die Düse grundsätzlich dadurch verstellbar, dass deren äußeres Düsenrohr 3 gegenüber einem den inneren Düsenkörper 5 beinhaltenden Düseninnenrohr 13 verschoben wird. Diese Verschiebebewegung wird dadurch eingeleitet, dass das Düseninnenrohr 13 über ein Riemenrad 14 angetrieben in Drehung versetzt wird. Das Düseninnenrohr 13 weist in seiner Außenwandung zwei über seinen Außenumfang sich wellenartig erstreckende Führungskonturen auf, in denen als Führungsgegenelemente Kugelmodule 15 gleiten, die wiederum mit dem äußeren Düsenrohr 3 verbunden sind und das äußere Düsenrohr 3 gegenüber dem Düseninnerohr 13 ebenfalls wellenartig heben und senken, d.h. die Rotationsbewegung in eine koaxiale Verschiebung übersetzen. Die Basisdüse entspricht dabei im Wesentlichen einer Ausgestaltung wie in der DE 10 2018 119 424 A1 gezeigt.

Die Fig. 4 und 6 stellen den Fontänenaufsatz mit dem äußeren Düsenrohr 3 in der maximal angehobenen Position dar, wodurch sich die vom Effektring aufgeteilten Wasserstrahlen recht flach ausbilden. Bei den Fig. 5 und 7 hingegen befindet sich das äußere Düsenrohr 3 in der untersten Position gegenüber dem Düseninnenrohr 13, sodass die äußeren Einzelstrahlen hoch nach oben heraustreten können.

Fig. 8 zeigt eine andere Ausführungsform der Basisdüse eines erfindungsgemäßen Fontänenaufsatzes in einer Schnittdarstellung wie in Fig. 4. Bei der Ausführungsform der Fig. 8 wird eine variierbare Wasserspieldüse ähnlich der Ausgestaltung in der DE 10 2013 005 972 A1 als Basisdüse verwendet. Dabei lässt sich eine Varianz der erzeugten Wasserbilder neben der Wahl des Effektrings 1 und des Effektelementes 2 durch die unterschiedliche Wasserzufuhr und die Wasserdrücke an den unabhängig ansteuerbaren Pumpen erzeugen, die die voneinander vollständig getrennten Pumpenanschlüsse 17 und 18 speisen.

Fig. 9 zeigt eine weitere gegenüber Fig. 1 abweichende Ausführungsform des erfindungsgemäßen Fontänenaufsatzes. Bei dieser Ausführungsform ist der Effektaufsatz 1 als Rotationsdüse mit nach außen gerichteten Austrittskanälen 20 ausgebildet. Diese können sich radial nach außen erstrecken oder wie in der dargestellten Ausführungsform in Fig. 9 gezeigt gegenüber einer Radialen R geneigt angeordnet sein. Diese Neigung zeigt sich bei der dargestellten Ausführungsform in einem Winkel α. Die genannte Neigung soll in einer Projektion auf eine gedachte Ebene senkrecht zur Düsenlängsachse D bestehen. Ausführungsformen, bei denen die Austrittskanäle 20 sich nicht senkrecht zur Düsenlängsachse erstrecken, sind ebenfalls umfasst. Auch können die Austrittskanäle 20 nicht nur wie hier dargestellt linear und konisch oder zylindrisch, sondern auch gebogen ausgestaltet sein.

Der erfindungsgemäße Fontänenaufsatz ermöglicht durch eine Kombination einer variierbaren Wasserspieldüse mit individuell wählbaren erfindungsgemäß ausgestalteten Effektaufsätzen die Möglichkeit, mit wenigen Grundelementen äußerst vielfältige und dynamische Wasserbilder zu erzeugen.

## Patentansprüche

1. Fontänenaufsatz für Wasserspiele mit einer verstellbaren Düse zur Erzeugung dynamischer Wasserbilder am Düsenaustritt, wobei die Düse zumindest ein äußeres Düsenrohr (3) und einen inneren Düsenkörper (5) aufweist, **gekennzeichnet durch** zumindest einen mit dem äußeren Düsenrohr (3) im Bereich des Düsenaustritts lösbar verbundenen Effektaufsatz (1), der eine Mehrzahl von Durchbrechungen (7) aufweist, die einen kelchartigen Wasserstrahl in Einzelstrahlen aufteilt.

2. Fontänenaufsatz nach Anspruch 1, **dadurch gekennzeichnet, dass** die Durchbrechungen (7) des Effektaufsatzes (1) unterschiedlich groß und/oder unterschiedlich geformt sind.

3. Fontänenaufsatz nach einem der vorhergehenden Ansprüche, **dadurch gekennzeichnet, dass** die Durchbrechungen (7) des Effektaufsatzes (1) unterschiedliche Höhen aufweisen.

4. Fontänenaufsatz nach einem der vorhergehenden Ansprüche, **dadurch gekennzeichnet, dass** die Durchbrechungen (7) des Effektaufsatzes (1) sich in Düsenlängsrichtung (L) auf unterschiedlichen Höhen des Effektelements (1) befinden.

5. Fontänenaufsatz nach einem der vorhergehenden Ansprüche, **dadurch gekennzeichnet, dass** die Durchbrechungen (7) des Effektaufsatzes (1) durch Trennelemente (9) voneinander beabstandet sind, die sich radial nach innen zum Zentrum (Z) des Düsenaustritts hin verjüngen.

6. Fontänenaufsatz nach Anspruch 5, **dadurch gekennzeichnet, dass** sich an die Trennelemente (9) radial nach außen gerichtet Strahlleitelemente (10) anschließen.

7. Fontänenaufsatz nach Anspruch 5 oder 6, **dadurch gekennzeichnet, dass** die Strahlleitelemente (10) schaufelartig ausgebildet sind.

8. Fontänenaufsatz nach einem der vorhergehenden Ansprüche, **dadurch gekennzeichnet, dass** der Effektaufsatz (1) ein Effektring ist.

9. Fontänenaufsatz nach einem der vorhergehenden Ansprüche, **dadurch gekennzeichnet, dass** der Effektaufsatz (1) auf das äußere Düsenrohr (3) aufgeschraubt ist.

10. Fontänenaufsatz nach einem der vorhergehenden Ansprüche, **gekennzeichnet durch** zumindest einen mit dem inneren Düsenkörper (5) im Bereich des Düsenaustritts lösbar verbundenen Effektaufsatz (2), der eine Mehrzahl von Durchbrechungen (7) aufweist, die einen zentralen Wasserstrahl in mehrere Einzelstrahlen aufteilen.

11. Fontänenaufsatz nach Anspruch 10, **dadurch gekennzeichnet, dass** der mit dem inneren Düsenkörper (5) verbundene Effektaufsatz (2) eine Düsenplatte ist, die von den Durchbrechungen (7) in Düsenlängsrichtung (L) durchsetzt ist.

12. Fontänenaufsatz nach einem der vorhergehenden Ansprüche, **dadurch gekennzeichnet, dass** der Effektaufsatz (1, 2) als Rotationsdüse mit nach außen gerichteten Austrittskanälen (20) ausgebildet ist.

13. Fontänenaufsatz nach Anspruch 12, **dadurch gekennzeichnet, dass** die Austrittskanäle (20) jeweils gegenüber einer Radialen (R) geneigt angeordnet sind.

14. Fontänenaufsatz nach Anspruch12 oder 13, **dadurch gekennzeichnet, dass** der Effektaufsatz (1, 2) rotierbar gelagert ist und die Anordnung der Austrittskanäle (20) bei Strahlbeaufschlagung eine Rotation des Effektaufsatzes (1,2) verursacht.

15. Fontänenaufsatz nach einem der vorhergehenden Ansprüche, **dadurch gekennzeichnet, dass** der Effektaufsatz (1, 2) die Düse am Düsenaustritt in Düsenlängsrichtung (L) verschließt.

16. Fontänenaufsatz nach einem der vorhergehenden Ansprüche, **dadurch gekennzeichnet, dass** zur Verstellung der Düse deren äußeres Düsenrohr (3) und deren innerer Düsenkörper (5) gegeneinander in Düsenlängsrichtung (L) verschiebbar ausgestaltet sind, insbesondere durch eine Rotation des äußeren Düsenrohrs (3) um den inneren Düsenkörper (5), wobei eine Führungskontur die Rotation in eine koaxiale Verschiebung übersetzt.

17. Fontänenaufsatz nach einem der vorhergehenden Ansprüche, **dadurch gekennzeichnet, dass** zur Verstellung der Düse der innere Düsenkörper (5) mit einem inneren Düsenrohr (13) ausgebildet ist und das innere (13) und das äu-βere (3) Düsenrohr mit zwei unabhängig steuerbaren Pumpen verbunden sind, die eine variierbare und voneinander unabhängige Beaufschlagung mit Wasser ermöglichen.
